# EUROPÄISCHE PATENTSCHRIFT

(11) **EP 0 338 120 B1**
(45) Veröffentlichungstag und Bekanntmachung des Hinweises auf die Patenterteilung: **25.03.1992**
(21) Anmeldenummer: 88119080.5
(22) Anmeldetag: 17.11.1988
(51) Int. Cl.: F24H 1/50

(54) **Heizkessel-Speicherkombination**
Boiler-storage heater unit
Unité de chaudière de chauffage - appareil de chauffage à accumulation

(30) Priorität: 16.04.1988 DE 8805042 U
(43) Veröffentlichungstag der Anmeldung: 25.10.1989
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- DE-A- 1 956 975
- DE-A- 2 630 728
- FR-A- 2 357 830
- FR-A- 2 401 388
- GB-A- 484 953

## Beschreibung

Die Erfindung betrifft eine Heizkessel-Speicherkombination, bestehend aus einem unteren, wasserführenden, die Feuerung enthaltenden Gehäuse, auf dem ein ebenfalls wasserführendes, den vertikal orientierten Speicherbehälter enthaltendes Umschließungsgehäuse angeordnet und der Speicherbehälter mit Warmwasserabfluß- und Kaltwasserzuströmleitungen versehen ist, wobei die wasserführenden Innenräume der beiden Gehäuse miteinander durch Überströmstutzen in Verbindung stehen.

Derartige Heizkessel-Speicherkombinationen sind hinlänglich bekannt und bedürfen insoweit keines besonderen druckschriftlichen Nachweises. Das obere, wasserführende Gehäuse für den darin eingesetzten Speicherbehälter steht dabei in der Regel mit seinem gesamten Querschnitt mit dem unteren, wasserführenden Gehäuse des Feuerungsteiles in voller Verbindung, dessen Wandung dafür entsprechend groß ausgeschnitten ist. Bei solchen Heizkessel-Speicherkombinationen ist es üblich, sowohl die Warmwasserabfuhrleitung als auch die Kaltwasserzu-fuhrleitung von oben her in den Speicherbehälter einzuführen, wobei die Kaltwasserzufuhrleitung im Inneren des Speicherbehälters bis in dessen unteren Bodenbereich verlängert ist. Bekannt ist auch die Einführung der Kaltwasserzufuhrleitung von unten an den Speicherbehälter, was einerseits mit dem Vorteil verbunden ist, daß bei entsprechender Gestaltung die Kaltwasserzufuhrleitung im Falle einer Bedarfsreinigung zum Entleeren des Speicherbehälters genutzt werden kann, andererseits ist aber eine derartige untere Heranführung der Kaltwasserzufuhrleitung an den Speicherbehälter mit dem Nachteil verbunden, daß die eingeführte und den Innenraum des wasserführenden Gehäuses durchgreifende Kaltwasserzufuhrleitung voll dem vom unteren Gehäuseteil aufströmenden Heißwasser ausgesetzt ist, was zu einer schnellen Verkalkung führen kann. Nachteilig bei derartigen Heizkessel-Speicherkombinationen ist ferner, daß die Zirkulation des Wärmeträgermediums in beiden Gehäusen durch die querschnittsgroße Verbindung zu wünschen übrig läßt. Sofern die beiden Gehäuseteile flüssigkeitsdicht, aber trennbar miteinander verbunden sind, was in der Regel immer wünschenswert ist, so ist dies mit einem beträchtlichen Fertigungs- und Konstruktionsaufwand verbunden, da die beiden Gehäuseteile gut ineinander passend zusammengefügt werden und relativ großflächige Anschlußflansche vorgesehen werden müssen. Will man dabei die Zirkulationsverhältnisse innerhalb der beiden Gehäuseinnenräume verbessern, so verlangt dies in relativ aufwendiger Weise die Anordnung besonders angeordneter und ausgebildeter Leitbleche, was den Fertigungs- und Konstruktionsaufwand weiter erhöht.

Der Erfindung liegt demgemäß die Aufgabe zugrunde, eine Heizkessel-Speicherkombination der gattungsgemäßen Art dahingehend zu verbessern, daß die beiden Teile der Kombination in einfacher Weise miteinander verbunden werden können, dies aber mit der Maßgabe, dabei gleichzeitig für eine verbesserte Zirkulation des Wärmeträgermediums im Gesamtkessel und für eine Nichtbeaufschlagung der von unten an den Speicherbehälter herangeführten Kaltwasserzuströmleitung mit aufsteigendem Heißwasser zu sorgen.

Diese Aufgabe ist mit einer Heizkessel-Speicherkombination der eingangs genannten Art nach der Erfindung durch die im Kennzeichen des Hauptanspruches angeführten Merkmale gelöst. Unabhängig davon ist diese Aufgabe auch noch mit der Merkmalskombination gemäß Nebenanspruch 2 gelöst. Vorteilhafte Weiterbildungen und praktische Ausführungsformen ergeben sich nach den Unteransprüchen.

Durch diese erfindungsgemäße Ausbildung wird gezielt das aus dem heißesten, brennerseitigen Bereich der Feuerung aufsteigende Heißwasser in den auf der gleichen Seite befindlichen Spalt zwischen Gehäusewand und Speicherbehälter geleitet, das dann in diesem Spaltbereich nach oben steigt und dort den Speicherbehälter aufheizt, während das entsprechend abgekühlte Wärmeträgermedium für den Speicherbehälter, da kein anderer Weg zur Verfügung steht, auf der anderen Seite dem hinteren Überströmstutzen wieder zuströmt, um durch diesen wieder in das untere Gehäuse zu gelangen. Bei dieser einwandfrei zu erzielenden Zirkulationsströmung kann ein Temperaturunterschied des Wärmeträgermediums, gemessen am vorderen und hinteren Überströmstutzen, von ca. 10°C gemessen werden.

Die Anordnung von zwei Überströmstutzen an Heizkessel-Speicherkombinationen ist zwar grundsätzlich bekannt, dies aber nur an Kombinationen, bei denen auch der Speicherbehälter mit seiner Längsachse horizontal in seinem Gehäuse angeordnet ist und wobei die beiden Stutzen aufgrund der Länge des Speicherbehälters relativ weit voneinander entfernt sind, wodurch sich auch keine derart nahezu genau definierte Zirkulationsströmung erreichbar ist. Abgesehen davon ist dabei der brennerseitige Aufströmstutzen quer gegen den Speicherbehälter gerichtet und in dem Sinne auch nicht gezielt in einen Aufströmspalt, der im vorliegenden Fall in Vertikalerstreckung praktisch direkt über dem Aufströmstutzen gemäß Erfindung liegt.

Der bei der erfindungsgemäßen Ausbildung der Kombination im unteren Gehäuse vorgesehene Strömungskanal sorgt im übrigen vorteilhaft dafür, daß das aus dem oberen Gehäuse abströmende und abgekühlte Wärmeträgermedium nicht direkt auf die Wandung des Feuerungsteiles trifft, sondern abgeschirmt zu diesem zur Seite strömen kann und an der Außenwand des unteren Gehäuses wieder in den unteren Bereich des Feuerungsteiles gelangt.

In Rücksicht auf die Anordnung der beiden Überströmstutzen ist es denkbar einfach, die beiden Gehäuseteile leicht lösbar miteinander zu verbinden. Da durch die beiden Überströmstutzen zwangsläufig ein freier Zwischenraum zwischen den beiden insoweit völlig separaten Gehäusen entsteht, kann auch problemlos die Kaltwasserzufuhrleitung von unten an das obere Gehäuse herangeführt werden, wobei diese Leitung praktisch nicht mit aufsteigendem Heißwasser aus dem unteren Gehäuse in Berührung kommt. Diesbezüglich besteht eine vorteilhafte für beide Lösungen anwendbare Weiterbildung darin, daß am Boden des Speicherbehälters mittig ein den Boden des oberen Gehäuses flüssigkeitsdicht durchgreifender Ringkragen angeordnet und innerhalb dieses Kragens die Kaltwasserzufuhrleitung an den Boden des Speicherbehälters angeschlossen ist. In diesem Falle kommt also die kaltwasserzufuhrleitung vorteilhaft überhaupt nicht mit dem Wärmeträgermedium in Berührung.

Abgesehen davon, daß man das obere, den Speicherbehälter enthaltende Gehäuse nach unten durch eine ebenflächige Bodenwand abschließen kann, wird jedoch auch für diesen Behälterboden ein gewölbter Boden vorgesehen, der dann jedoch für den problemlosen Anschluß der beiden Überströmstutzen mit ebenflächigen Ausprägungen versehen ist, wobei die eine Ausprägung vorteilhaft in bezug auf den Innenraum des Gehäuses nach innen und die für den anderen Stutzen nach außen geprägt ausgebildet ist.

Bezüglich der oben bereits angesprochenen leichten Teilbarkeit der beiden Gehäuse sind die beiden Überströmstutzen an ihren freien Enden mit Anschlußflanschen versehen und mit diesen an Flanschsitzprägungen der Wand des unteren Gehäuses angeschlossen, d.h., die Überströmstutzen werden im Bereich der oben erwähnten ebenflächigen Ausprägungen direkt an den Boden des oberen Gehäuses angeschlossen, der im Anschlußbereich entsprechende ausgestanzte Öffnungen aufweist. Durch die unmittelbar aus der Wand des unteren Gehäuses gewonnenen Flanschsitzprägungen wird die zusätzliche Anfertigung und Anschweißung mittels zusätzlicher Stutzen am unteren Gehäuse eingespart. Selbstverständlich wäre es auch möglich, die beiden Überströmstutzen an der Wand des unteren Gehäuses anzuschweißen und den Boden des oberen Gehäuses mit entsprechenden Flanschsitzprägungen zu versehen. In beiden Fällen sind die Flanschsitzprägungen mit aufgeschweißten Stehbolzen versehen, mit deren Hilfe der jeweilige Anschlußflansch unter Zwischenlage einer Flanschdichtung festgespannt werden kann.

In Rücksicht auf eine optimale Zirkulationsströmung ist die Kombination im übrigen vorteilhaft derart ausgebildet, daß der in bezug auf die Brennerseite des Gehäuses vorderste Wandungsbereich des Aufströmstutzens so nah wie möglich zum darüber am Boden des oberen Gehäuses anschließenden Wandbereich dieses Gehäuses angeordnet. Aus gleichen Gründen kann der Querschnitt des vorderen Überströmstutzens vorteilhaft in Form eines der Krümmung des Aufströmspaltes im oberen Gehäuse entsprechend gekrümmten Langloches ausgebildet sein.
Die zweite, von der vorerwähnten unabhängigen Lösung besteht darin, daß auf das untere Gehäuse ein Warmwasserspeicher mit Gehäuse aufgeflanscht wird, aber anstelle von zwei Flanschverbindungen zwischen den Gehäusen nur eine vorgesehen wird, die einen sehr kleinen Querschnitt haben kann. Die Zirkulation des Heizwassers erfolgt bei dieser Kombination nicht mehr über Schwerkraft, sondern über eine Ladepumpe dergestalt, daß oben am höchsten Punkt des Heizmantels des Warmwasserspeichers eine Leitung ansetzt mit einer Ladepumpe. Hierbei wird das Wasser, das aus dem Heizmantel des Speichers oben ausströmt und dann hinten an der Rückseite des Kesselgehäuses wieder in dieses eingeleitet. Damit kann man, obwohl eine Flanschverbindung zwischen dem Kessel und dem Warmwasserspeicher besteht, den Kessel ganz normal als geregelten Speicher betreiben, d.h., wenn im Warmwasserspeicher die vorgesehene Warmwassertemperatur sich eingestellt hat, stellt sich die Pumpe ab. Durch Entnahme von Warmwasser, und wenn der Speicher wieder aufgeheizt werden soll, schaltet sich die Pumpe wieder ein. Im Gegensatz zum Bekannten kann aber, wenn durch Wärmeabstrahlung des Warmwasserspeichers oder wenn an den Warmwasserspeicher eine Zirkulationsleitung angeschlossen ist und warmes Wasser im Gebäude in der Zirkulationsleitung zirkuliert, dann aus dem Kessel warmes Wasser in den Heizmantel des Speichers strömen und den Speicher nachheizen.

Die erfindungsgemäße Ausbildung hat auch den Vorteil, daß das heiße Wasser aus dem Kessel den unteren Bereich des Speichers aufheizt, wodurch gewährleistet ist, daß im Warmwasserspeicher keine kalten Zonen entstehen können und mit dem Kaltwasser eingetragene Keime, z.B. Legionellen, auch im unteren Bereich des Warmwasserspeichers abgetötet werden.

Die neuartige Heizkessel-Speicherkombination wird nachfolgend anhand der zeichnerischen Darstellung von Ausführungsbeispielen näher erläutert.

Es zeigt schematisch
- Fig. 1: einen Längsschnitt durch die Kombination;
- Fig. 2: ebenfalls einen Längsschnitt durch die Kombination, allerdings um 90° versetzt;
- Fig. 3: einen Teilschnitt längs Linie III-III in Fig. 1, und zwar mit einer besonderen Ausführungsform des vorderen Überströmstutzens, und
- Fig. 4, 5: im Längsschnitt zwei weitere Ausführungsformen gemäß zweiter Lösung.

Wie ersichtlich, besteht die Heizkessel-Speicherkombination aus einem unteren, wasserführenden, die Feuerung 19 enthaltenden Gehäuse 1, auf dem das ebenfalls wasserführende, den vertikal orientierten Speicherbehälter 4 enthaltendes Gehäuse 2 angeordnet und der Speicherbehälter 4 mit Warmwasserabflußleitung und Kaltwasserzuströmleitung 11 versehen ist. Die wasserführenden Innenräume der beiden Gehäuse 1, 2 stehen dabei miteinander in Verbindung. Wie insbesondere aus Fig. 1 ersichtlich, sind zwischen den beiden Gehäusen 1, 2 ein vorderer, über der Brennerseite 1′ des unteren Gehäuses 1 angeordneter und auf den Spalt 3 zwischen Speicherbehälter 4 und dessen Gehäuse 2 gerichteter Überströmstutzen 5 und ein hinterer, auf die hintere Bodenhälfte 6′ des Speicherbehälters 4 gerichteter Überströmstutzen 7 vorgesehen. Im unteren Gehäuse 1 ist dabei ein die Ausmündung 8 des hinteren Überströmstutzens 7 abschirmender Strömungsleitkanal 9 mit beidseitigen Ausmündungen 10 vorhanden, aus denen, wie in Fig. 2 mit Pfeilen angedeutet, das abströmende und abgekühlte Wasser in den unteren Bereich des Gehäuses 1 längs der Wandung 17 strömen kann. Die sich durch diese Anordnung ergebende, nahezu ideale Zirkulationsströmung ist mit Pfeilen 20 in Fig. 1 verdeutlicht. Der Zwischenraum zwischen den beiden Gehäusen 1, 2 ist dabei für die Heranführung der Kaltwasserzuströmleitung 11 ausgenutzt, die entsprechend gebogen unmittelbar von unten an das Gehäuse 2 bzw. den Speicherbehälter 4 angeschlossen ist. Vorteilhaft ist dafür am Boden 6 des Speicherbehälters 4 mittig ein den Boden 12 des Gehäuses 2 flüssigkeitsdicht durchgreifender Kragen 14 vorgesehen, wobei innerhalb dieses Kragens 14 die Kaltwasserzufuhrleitung 11 unmittelbar an den Boden 6 des Speicherbehälters 4 angeschlossen ist. Bei dieser Ausbildung kommt also die Kaltwasserzuströmleitung 11 mit dem zirkulierenden Wärmeträgermedium überhaupt nicht in Berührung. Selbst wenn ein solcher Kragen 14 nicht vorgesehen wäre, wäre die Wärmebelastung des extrem kurzen Leitungsstückes, das dem Wärmeträgermedium ausgesetzt wäre, minimal, zumal dieser Durchgriffsbereich schon vom abströmenden kälteren Wärmeträgermedium erfaßt wäre. Der Kragen 14 erfüllt im übrigen noch eine Aussteifungsfunktion für den Boden 12 des Gehäuses. Für den Anschluß der beiden Überströmstutzen 5, 7 sind am Boden 12 des Gehäuses ebenflächige Ausprägungen 8, 8′ vorgesehen, die zudem noch für eine zusätzliche Versteifung des Bodens sorgen und ebenflächige Anschlußbereiche für die beiden Stutzen 5, 7 darstellen. In Rücksicht auf die aus Fig. 1 ersichtliche Geometrie ist die Ausprägung 8 in bezug auf den Innenraum des Gehäuses 2 nach innen und die für den Stutzen 7 nach außen geprägt ausgebildet.

Für den flüssigkeitsdichten Anschluß des oberen Gehäuses 2 an das untere Gehäuse 1 sind die beiden Überströmstutzen 5, 7 an ihren freien Enden mit Anschlußflanschen 15 versehen und mit diesen an Flanschsitzprägungen 16 der Wand 17 des Gehäuses 1 angeschlossen. Wie vorerwähnt, könnten die Flansche und die Flanschsitzprägungen 16 auch umgekehrt vorgesehen werden, d.h., der Boden 12 würde dann mit Flanschsitzprägungen versehen sein und die beiden Stutzen 5, 7 wären unmittelbar an der Wand 17 im Bereich entsprechender Öffnungen angeschweißt. Auch dabei könnte die Wand 17 ohne weiteres mit ebenflächigen Anschlußprägungen versehen sein, um die Blechzuschnitte für die Ausbildung der beiden Stutzen 5, 7 nicht auf einer Seite mit einer entsprechenden Verlaufskurve ausstanzen zu müssen. Die Flanschsitzausformungen 16 könnten im übrigen auch in Form direkt auf der Gehäusewand aufgeschweißter und entsprechend geprägter Ringe, wie dargestellt, ausgebildet sein.

In Rücksicht auf die optimal angestrebte Zirkulationsströmung kann der vordere Überströmstutzen 5 im Sinne der Fig. 3 ausgebildet werden, nämlich derart, daß der Querschnitt des vorderen Überströmstutzens in Form eines der Krümmung des Spaltes 3 entsprechend gekrümmten Langloches 18 ausgebildet ist. Dadurch ergibt sich eine noch bessere an der Form des Spaltes 3 orientierte Aufströmung des Wärmeträgermediums.

Bezüglich der Ausmündungen 10 des Strömungsleitkanales 9 für den hinteren Überströmstutzen 7 sei noch erwähnt, daß diese Ausmündungen 10 vorteilhaft unterhalb der oben horizontal am Feuerungsgehäuse 19 angelegten Tangente T angeordnet sind. Dadurch wird gewährleistet, daß das in den unteren Bereich des Gehäuses abströmende und abgekühlte Wärmeträgermedium nicht direkt auf das Feuerungsgehäuse 19 trifft.

Die Ausführungsformen nach den Fig. 4, 5 betreffen zwar das gleiche Zirkulations- und Anordnungsprinzip, weichen aber insofern von der vorbeschriebenen ab, als hierbei durch die mit Ladepumpe 21 versehene Verbindungsleitung 22 eine Zwangszirkulation vorliegt. Zweckmäßig und vorteilhaft ist dabei im Falle der Fig. 4 die außen verlaufende Verbinbungsleitung 22 mit einem an der tiefsten Stelle des Gehäuses abgehenden Entleerungsstutzen 23 verbunden. Da bei dieser Ausführungsform dem oberen Gehäuse 2 gewissermaßen ein Standbein fehlt, ist die Rückwand 24 des unteren Gehäuses 1 mit einer das obere Gehäuse 2 abstützenden Verlängerung 25 versehen, die in geeigneter Weise mit dem Boden 12 des oberen Gehäuses 2 verbunden wird.

Die Ausführungsform nach Fig. 5 unterscheidet sich von der gemäß Fig. 4 dadurch, daß hierbei die Verbindungsleitung 22 im Inneren des Gehäuses 2, wie dargestellt. nach unten geführt ist und an das untere Gehäuse 1 angeschlossen ist. Die Leitung 22 ist bei dieser Ausführungsform zweckmäßig an passender Stelle geteilt und an dieser Stelle verflanscht oder mit einem Verbindungsfitting 26 wie der Aufströmstutzen 5 in Fig. 4 verbunden.

## Patentansprüche

1. Heizkessel-Speicherkombination. bestehend aus einem unteren wasserführenden, die Feuerung enthaltenden Gehäuse (1), auf dem ein ebenfalls wasserführendes, den vertikal orientierten Speicherbehälter (4) enthaltendes Umschließungsgehäuse (2) angeordnet und der Speicherbehälter (4) mit Warmwasserabfluß- und Kaltwasserzuströmleitungen (11, 11′) versehen ist, wobei die wasserführenden Innenräume der beiden Gehäuse (1, 2) miteinander durch Überströmstutzen (5, 7) in Verbindung stehen
**dadurch gekennzeichnet,**
daß der eine Überströmstutzen zwischen den beiden Gehäusen (1, 2) als ein vorderer, über der Brennerseite (1′) des unteren Gehäuses (1) angeordneter und auf den Spalt (3) zwischen Speicherbehälter (4) und dessen Umschließungsgehäuse (2) gerichteter Aufströmstutzen (5) und der andere Überströmstutzen als auf die hintere Bodenhälfte (6′) des Speicherbehälters (4) gerichteter Abströmstutzen (7) ausgebildet ist, und daß die Kaltwasserzuströmleitung (11) des Speicherbehälters (4) unten aus dem Boden (12) des Gehäuses (2) in den Zwischenraum (13) zwischen den beiden Gehäusen (1, 2) herausgeführt angeordnet ist.

2. Heizkessel-Speicherkombination, bestehend aus einem unteren wasserführenden, die Feuerung enthaltenden Gehäuse (1), auf dem ein ebenfalls wasserführendes, den vertikal orientierten Speicherbehälter (4) enthaltendes Umschließungsgehäuse (2) angeordnet und der Speicherbehälter (4) mit Warmwasserabfluß- und Kaltwasserzuströmleitungen (11, 11′) versehen ist, wobei die wasserführenden Innenräume der beiden Gehäuse (1, 2) miteinander durch Überströmstutzen (5, 7) in Verbindung stehen,
**dadurch gekennzeichnet,**
daß der eine Überströmstutzen zwischen den beiden Gehäusen (1, 2) als vorderer, über der Brennerseite (1′) des unteren Gehäuses (1) angeordneter, gegen die vordere Hälfte (6˝) des Speicherbehälters (4) gerichteter Aufströmstutzen (5) ausgebildet und angeordnet ist und der andere Überströmstutzen als mit Ladepumpe (21) versehener Abströmstutzen (7) in Form einer innen oder außen vom oberen Bereich des Gehäuses (1) geführten Verbindungsleitung (22) ausgebildet ist, und daß die Kaltwasserzuströmleitung (11) des Speicherbehälters (4) unten aus dem Boden (12) des Gehäuses (2) in den Zwischenraum (13) zwischen den beiden Gehäusen (1, 2) herausgeführt angeordnet ist.

3. Kombination nach Anspruch 1,
**dadurch gekennzeichnet,**
daß im unteren Gehäuse (1) ein die Ausmündung (8) des hinteren Überströmstutzens (7) abschirmender Strömungsleitkanal (9) mit beidseitigen Ausmündungen (10) angeordnet ist.

4. Kombination nach einem der Ansprüche 1 bis 3,
**dadurch gekennzeichnet,**
daß am Boden (6) des Speicherbehälters (4) mittig ein den Boden (12) des Gehäuses (2) flüssigkeitsdicht durchgreifender Ringkragen (14) angeordnet und innerhalb dieses Kragens (14) die Kaltwasserzufuhrleitung (11) an den Boden (6) des Speicherbehälters (4) angeschlossen ist.

5. Kombination nach einem der Ansprüche 1, 3, 4,
**dadurch gekennzeichnet,**
daß die beiden Überströmstutzen (5, 7) an ebenflächigen Ausprägungen (8, 8′) des Bodens (12) angeschlossen sind.

6. Kombination nach Anspruch 5,
**dadurch gekennzeichnet,**
daß die Ausprägung (8) in bezug auf den Innenraum des Gehäuses (2) nach innen und die für den Stutzen (7) nach außen geprägt ausgebildet ist.

7. Kombination nach einem der Ansprüche 1 und 3 bis 6,
**dadurch gekennzeichnet,**
daß die beiden Überströmstutzen (5, 7) an ihren freien Enden mit Anschlußflanschen (15) versehen und mit diesen an Flanschsitzausformungen (16) der Wand (17) des Gehäuses (1) angeschlossen sind.

8. Kombination nach einem der Ansprüche 1 bis 7,
**dadurch gekennzeichnet,**
daß der in bezug auf die Brennerseite (1′) des Gehäuses (1) vorderste Wandungsbereich (5′) des Stutzens (5) so nah wie möglich zum darüber am Boden (12) des Gehäuses (2) anschließenden Wandbereich (2′) des Gehäuses (2) angeordnet ist.

9. Kombination nach einem der Ansprüche 1 bis 8,
**dadurch gekennzeichnet,**
daß der Querschnitt des vorderen Überströmstutzens (5) in Form eines der Krümmung des Spaltes (3) entsprechend gekrümmten Langloches (18) ausgebildet ist.

10. Kombination nach Anspruch 2,
**dadurch gekennzeichnet,**
daß die außen längs des Gehäuses (2) nach unten geführte Verbindungsleitung (22) mit einem an der tiefsten Stelle des Gehäuses (1) abgehenden Entleerungsstutzen (23) verbunden ist.

11. Kombination nach Anspruch 10,
**dadurch gekennzeichnet,**
daß die Rückwand (24) des unteren Gehäuses (1) mit einer das obere Gehäuse (2) abstützenden Verlängerung (25) versehen ist.

## Claims

1. A heating boiler tank combination composed of a lower water-carrying housing (1) accommodating the furnace, on which is mounted an equally water-carrying enclosure housing (2) accommodating the vertically oriented storage tank (4), wherein the storage tank (4) is provided with hot-water discharge and cold-water supply conduits (11,11'), with the water-carrying internal compartments of the two housings (1,2), through off-flow nozzles (5,7) are in communication with one another,
characterized in
that one of said overflow nozzles between the two housings (1,2) is formed as a front-sided upstream nozzle (5) located above the burner side (1') of the bottom housing (1) and directed to the gap (3) between the storage tank (4) and the enclosing housing (2) thereof, and the other of said overflow nozzles is formed as a downstream nozzle (7) directed to the rear bottom half (6') of the storage tank (4), and that the cold-water in-flow conduit (11) of the storage tank (4) is guided, at the lower side, out of the bottom (12) of the housing (2) into the interval (13) between the two housings (1,2).

2. A heating boiler storage tank combination, comprising a lower water-carrying housing (1) accommodating the furnace, on which is mounted an equally water-carrying enclosure housing (2) accommodating the vertically oriented storage tank (4), wherein the storage tank (4) is provided with hot-water discharge and cold-water supply conduits (11,11'), with the water-carrying internal compartments of the two housings (1,2) being in communication with one another through overflow nozzles (5,7),
characterized in
that one of the said overflow nozzles between the two housings (1,2) is formed and arranged as the front-sided upstream nozzle (5) provided above the burner side (1') of the bottom housing (1) and directed against the forward halt (6") of the storage tank (4) and the other of said overflow nozzles is formed as a downstream nozzle (7) provided with a loading pump (21) in the form of a connecting conduit (22) guided inwardly or outwardly from the upper area of the housing (1), and that the cold-water supply conduit (11) of the storage tank (4) is guided out of the bottom (12) of the housing (2) into the interval (13) to be disposed between the two housings (1,2).

3. A combination according to claim 1,
characterized in
that located in the bottom housing (1) is a flow-directing channel (9) shielding the termination (8) of the rearward overflow nozzle (7) and being provided with terminations (10) on either side.

4. A combination according to any one of claims 1 to 3,
characterized in
that an annular collar (14) passing through the bottom (12) of the housing (2), in liquid-tight manner, is centrally provided on the bottom (6) of the storage tank (4), and, within the said collar (14), the cold-water supply conduit (11) is connected to the bottom (6) of the storage tank (4).

5. A combination according to any one of claims 1,4,5,
characterized in
that the two overflow nozzles (5,7) are connected to planar embossings (8,8') of the bottom (12).

6. A combination according to claim 5,
characterized in
that the embossing (8) relative to the interior compartment of the housing (2) is formed inwardly and that relative to the nozzle (7) is formed outwardly.

7. A combination according to any one of claims 1 and 3 to 6,
characterized in
that the two overflow nozzles (5,7), at the free ends thereof, are provided with connecting flanges (15) by which they are connected to flange seat formations (16) of wall (17) of housing (1).

8. A combination according to any one of claims 1 to 7,
characterized in
that the wall area (5') of the nozzle (5) which, relative to the burner side (1') of the housing (1) is the foremost area, is arranged as closely as possible to the wall area (2') of the housing (2) adjoined thereabove the bottom (12) of the housing (2).

9. A combination according to any one of claims 1 to 8,
characterized in
that the cross-section of the front-sided overflow nozzle (5) is configured in the form of a curved oblong (18) conforming to the curvature of the gap (3).

10. A combination according to claim 2,
characterized in
that the connecting conduit (22) outwardly guided downwardly along the housing (2) is connected to an evacuating nozzle (23) branching from the deepest point of the housing (1).

11. A combination according to claim 10,
characterized in
that the rear wall (24) of the lower housing (1) is provided with an extension (25) supporting the upper housing (2).

## Revendications

1. Combinaison de chaudière de chauffage et d'accumulateur constituée par un bâti inférieur (1) conducteur d'eau qui contient le foyer, bâti sur lequel est placé un bâti d'enceinte (2), également conducteur d'eau, qui contient l'accumulateur (4) orienté verticalement qui est pourvu de conduites d'écoulement de l'eau chaude et de conduites d'amenée de l'eau froide (11, 11'), les intérieurs conducteurs d'eau des deux bâtis (1, 2) étant en relation l'un avec l'autre par des tubulures de trop-plein (5, 7).
**caractérisée en ce**
que l'une des tubulures de trop-plein entre les deux bâtis (1, 2) est configurée comme une tubulure d'afflux ascendant (5) antérieure placée au-dessus du côté brûleur (1') du bâti inférieur (1) et orientée sur la fente (3) entre l'accumulateur (4) et son bâti d'enceinte (2) et l'autre tubulure de trop-plein comme tubulure d'écoulement vers le bas (7) orientée sur la moitié arrière du fond (6') de l'accumulateur (4) et que la conduite d'amenée de l'eau froide (11) de l'accumulateur (4) est placée en sortant en bas du fond (12) du bâti (2) dans l'espace intermédiaire (13) entre les deux bâtis (1,2).

2. Combinaison de chaudière de chauffage et d'accumulateur constituée par un bâti inférieur (1) conducteur d'eau qui contient le foyer, bâti sur lequel est placé un bâti d'enceinte (2), également conducteur d'eau, qui contient l'accumulateur (4) orienté verticalement qui est pourvu de conduites d'écoulement de l'eau chaude et de conduites d'amenée de l'eau froide (11, 11'), les intérieurs conducteurs d'eau des deux bâtis (1, 2) étant en relation l'un avec l'autre par des tubulures de trop-plein (5, 7).
**caractérisée en ce**
que l'une des tubulures de trop-plein entre les deux bâtis (1, 2) est configurée comme une tubulure d'afflux ascendant (5) antérieure placée au-dessus du côté brûleur (1') du bâti inférieur (1) et orientée contre la moitié antérieure (6") de l'accumulateur (4) et l'autre tubulure de trop-plein comme une tubulure d'écoulement vers le bas (7), pourvue d'une pompe d'alimentation (21), en forme de conduite de jonction (22) guidée à l'intérieur ou à l'extérieur de la zone supérieure du bâti (1) et que la conduite d'amenée de l'eau froide (11) de l'accumulateur (4) est placée en sortant en bas du fond (12) du bâti (2) dans l'espace intermédiaire (13) entre les deux bâtis (1,2).

3. Combinaison selon la revendication 1,
**caractérisée en ce**
qu'une conduite conductrice d'écoulement (9) avec des sorties des deux côtés (10), qui protège la sortie (8) de la tubulure de trop-plein postérieure (7), est placée dans le bâti inférieur (1).

4. Combinaison selon l'une des revendications 1 à 3,
**caractérisée en ce**
qu'une collerette annulaire (14) qui pénètre le fond (12) du bâti (2) en étant étanche au liquide est placée au milieu du fond (6) de l'accumulateur (4) et que la conduite d'amenée de l'eau froide (11) est raccordée à l'intérieur de cette collerette (14) au fond (6) de l'accumulateur (4).

5. Combinaison selon l'une des revendications 1, 3, 4,
**caractérisée en ce**
que les deux tubulures de trop-plein (5, 7) sont raccordées à des estampages (8, 8') à surface plane du fond (12).

6. Combinaison selon la revendication 5,
**caractérisée en ce**
que l'estampage (8) est configuré en étant estampé vers l'intérieur par rapport à l'intérieur du bâti (2) et que l'estampage pour la tubulure (7) est configuré en étant estampé vers l'extérieur.

7. Combinaison selon l'une des revendications 1 et 3 à 6,
**caractérisée en ce**
que les deux tubulures de trop-plein (5, 7) sont pourvues à leurs extrémités libres de brides de raccord (15) et sont raccordées avec celles-ci à des parties formées pour le logement des brides (16) de la paroi (17) du bâti (1).

8. Combinaison selon l'une des revendications 1 à 7,
**caractérisée en ce**
que la zone de la paroi la plus à l'avant (5') de la tubulure (5) par rapport au côté brûleur (1') du bâti (1) est placée le plus près possible de la zone de paroi (2') du bâti (2) qui se rattache au-dessus au fond (12) du bâti (2).

9. Combinaison selon l'une des revendications 1 à 8,
**caractérisée en ce**
que la section de la tubulure de trop-plein antérieure (5) est configurée en forme de trou oblong (18) courbe correspondant à la courbe de la fente (3).

10. Combinaisaon selon la revendication 2,
**caractérisée en ce**
que la conduite de jonction (22) qui est guidée vers le bas à l'extérieur le long du bâti (2) est reliée à une tubulure d'évacuation (23) qui part à l'endroit le plus bas du bâti (1).

11. Combinaison selon la revendication 10,
**caractérisée en ce**
que la paroi arrière (24) du bâti inférieur (1) est équipée d'un prolongement (25) qui soutient le bâti supérieur (2).
